# EUROPÄISCHE PATENTSCHRIFT

(11) **EP 2 157 388 B1**
(45) Veröffentlichungstag und Bekanntmachung des Hinweises auf die Patenterteilung: **18.05.2016**
(21) Anmeldenummer: 09165657.9
(22) Anmeldetag: 16.07.2009
(51) Int. Cl.: F28D 1/04, F28F 9/02

(54) **Wärmetauscher für ein Kraftfahrzeug**
Heat exchanger for a motor vehicle
Echangeur thermique pour un véhicule automobile

(30) Priorität: 20.08.2008 DE 102008038498
(43) Veröffentlichungstag der Anmeldung: 24.02.2010
(73) Patentinhaber: MAHLE Behr GmbH & Co. KG, 70469 Stuttgart (DE)
(72) Erfinder: Bensel, Thomas, 71254, Ditzingen (DE)
(74) Vertreter: Grauel, Andreas

(56) Entgegenhaltungen:
- EP-A2- 0 818 663
- EP-A2- 1 065 453
- EP-A2- 1 712 868
- WO-A1-2007/027354
- DE-A1- 10 039 386
- FR-A1- 2 912 209
- JP-A- H03 247 993
- JP-A- 2001 241 806

## Beschreibung

Die Erfindung betrifft einen Wärmetauscher für ein Kraftfahrzeug nach dem Oberbegriff des Anspruchs 1. Ein solcher Wärmetauscher ist aus der DE 100 39 386 A1 bekannt.

DE 195 36 116 A1 beschreibt einen Kühlmittelkühler für ein Kraftfahrzeug, an dem in integrierter Bauweise ein weiter Ölkühler zur Kühlung eines Öl-kreislaufs einer Servolenkung oder eines Verbrennungsmotors ausgebildet ist. Dabei sind an gegenüberliegenden Sammlern mehrere Abschnitte zur Ausbildung der getrennten Kreisläufe ausgebildet, wobei in einem Abschnitt des Ölkreislaufs eine Trennwand mit einer Bypassbohrung vorgesehen ist, um einen Druckabfall über dem Ölkühler zu begrenzen.

Es ist die Aufgabe der Erfindung, einen Wärmetauscher für ein Kraftfahrzeug anzugeben, bei dem temperaturbedingte Materialspannungen verringert sind.

Diese Aufgabe wird für einen eingangs genannten Wärmetauscher erfindungsgemäß mit den kennzeichnenden Merkmalen des Anspruchs 1 gelöst. Durch die Strömungsbegrenzung zwischen zwei benachbarten, bezüglich der Tauscherrohre in gleicher Richtung strömenden Bereichen des Sammlers wird in dem dritten Bereich eine gegenüber dem ersten Bereich gemä-ßigte Temperatur der Tauscherrohre erzielt. Eine je nach Betriebsbedingungen auftretende maximale Temperaturdifferenz zu dem dritten Bereich benachbarten Rohren des zweiten Bereichs wird hierdurch verringert. Somit wird auch eine durch thermische Längendehnung der Rohre der verschiedenen Bereiche bedingte maximale mechanische Verspannung reduziert.

Der Wärmetauscher hat einen ersten Ablauf für einen ersten Kühlzweig des Fluids, und einen zweiten Ablauf für einen zweiten Kühlzweig des Fluids, wobei der zweite Ablauf an dem zweiten Bereich angeordnet ist. Hierdurch ist ein Wärmetauscher gebildet, bei dem dasselbe einströmende Fluid verzweigt auf verschiedene Temperaturen temperierbar ist. Dabei ist der zweite Bereich mit dem zweiten Ablauf verbunden, wobei der zweite Bereich Teil einer in den Wärmetauscher integrierten Niedertemperatur-Kühlstrecke ist. Der Wärmetauscher hat einen zweiten Sammler, wobei der erste Ablauf an dem zweiten Sammler ausgebildet ist. Die Niedertemperatur-Kühlstrecke wird dabei zur Erzielung einer besonders guten Kühlung U-förmig durchströmt.

Bei einer bevorzugten Auslegung des Wärmetauschers führt der erste Fluidstrom zu einem Verbrennungsmotor des Kraftfahrzeugs. Der zweite Fluidstrom führt zweckmäßig zu einem weiteren Wärmetauscher des Kraftfahrzeugs, insbesondere aus der Gruppe Abgaskühler, Ladeluftkühler oder Öl-kühler.

Allgemein vorteilhaft ist der Wärmetauscher so ausgelegt, dass durch das Drosselglied eine durchströmbare Querschnittsfläche des Sammlers reduziert ist, insbesondere um einen Faktor zwischen etwa 5 und etwa 200.

Weiterhin ist in optimierter Auslegung des Wärmetauschers vorgesehen, dass ein Verhältnis einer Anzahl von Tauscherrohren des ersten Bereichs zu einer Anzahl von Tauscherrohren des dritten Bereichs zwischen etwa 4 und etwa 20, insbesondere zwischen etwa 5 und etwa 12 beträgt.

In einfacher baulicher Realisierung ist das Drosselglied als in den Sammler eingesetzte Trennwand mit zumindest einer Durchbrechung beziehungsweise Aussparung ausgebildet. Es kann sich dabei zum Beispiel um eine Bohrung von definiertem Durchmesser handeln. Alternativ können auch mehrere Durchbrechungen, etwa nach Art eines Lochbleches oder eines Strömungsgitters, vorgesehen sein.

Allgemein vorteilhaft ist der Wärmetauscher im Interesse einer einfachen Serienfertigung als Ganzaluminium-Wärmetauscher ausgebildet ist.

Weitere Vorteile und Merkmale der Erfindung ergeben sich aus dem nachfolgend beschriebenen Ausführungsbeispiel sowie aus den abhängigen Ansprüchen.

Nachfolgend wird ein bevorzugtes Ausführungsbeispiel der Erfindung beschrieben und anhand der anliegenden Zeichnungen näher erläutert.
- Fig. 1: zeigt eine räumliche Teilansicht eines erfindungsgemäßen Wärmetauschers.
- Fig. 2: zeigt eine Draufsicht auf den Wärmetauscher aus Fig. 1
- Fig. 3: zeigt eine aufgeschnittene räumliche Teilansicht eines Sammlers des Wärmetauschers aus Fig. 1 und Fig. 2.

Der erfindungsgemäße Wärmetauscher kann als GanzaluminiumKühlmittelkühler für ein Kraftfahrzeug ausgebildet sein. Unter GanzaluminiumBauweise wird dabei verstanden, dass die Sammler einschließlich Bodenund Kastenteilen aus Aluminium bestehen und nach Möglichkeit in einem einzigen Schritt mit den tauscherrohren, Rippen und weiteren Bauteilen in einem Lötofen verlötet werden.

Der Wärmetauscher hat einen ersten Sammler 1 und einen zweiten Sammler 2, zwischen denen sich ein Stapel von gleichmäßig beabstandeten Tauscherrohren 3 erstreckt, die als Aluminium-Flachrohre ausgebildet sind. Zwischen benachbarten Flachrohren 3 befindet sich jeweils eine Rippenlage 4, durch die der Wärmeübertrag auf das Netz aus Rohren und Rippen durchströmende Luft verbessert ist. Der Wärmetauscher wird von einem flüssigen Fluid in Form eines Kühlmittels eines Motor-Kühlkreislaufs des Kraftfahrzeugs durchströmt.

Der Wärmetauscher ist über eine im ersten Sammler angeordnete fluiddichte Trennwand 5 in einen ersten Bereich A und einen zweiten Bereich B unter-teilt. Ein Drosselglied 6 teilt einen dritten Bereich C ab, der zwischen dem ersten Bereich A und dem zweiten Bereich B im ersten Sammler 1 liegt. Das Drosselglied 6 ist nicht als fluiddichte Sperre, sondern als Blechteil mit einer definiert dimensionierten Durchbrechung 7 in Form einer kreisrunden Bohrung ausgebildet. Hierdurch sind der erste Bereich A und der dritte Bereich C über das Drosselglied 6 miteinander verbunden, wobei eine Strömung zwischen den Bereichen A, C deutlich gegenüber einer Strömung innerhalb des jeweiligen Bereichs A oder C gehemmt ist.

Vorliegend hat der Sammler 1 in der Nähe des Drosselglieds 6 einen inneren Querschnitt von etwa 3 cm X 3,5 cm, wobei die Bohrung 7 einen Durchmesser von etwa 0,6 cm hat. Hierdurch ist der geometrische Strömungsquerschnitt in der Längsrichtung des Sammlers im Bereich des Drosselglieds 6 ungefähr um den Faktor 40 reduziert.

In dem ersten Bereich A ist ein einziger Zulauf 8 für das Kühlmittel vorgesehen. Ein erster Ablauf 9 über seine gesamte Länge durchgängigen zweiten Sammler 2 ausgebildet, welcher am dem ersten Sammler gegenüberliegenden Ende der Flachrohre angeordnet ist. Ein zweiter Ablauf 10 ist an dem zweiten Bereich des ersten Sammlers 1 angeordnet.

Durch diese Anordnung von Trennwand 5 und Drosselglied 6 in den Sammlern 1, 2 ist ein Kühlmittelkühler gegeben, bei dem ein erster Kühlzweig des durch den Zulauf 8 eintretenden Kühlmittels aus dem ersten Ablauf 9 verlässt, nachdem er die Tauscherrohre ausgehend von den Bereichen A und C einmal in Längsrichtung durchströmt hat. Dieser Kühlzweig wird als Rücklauf zum Fahrzeugmotor geführt, um diesen zu kühlen.

Ein zweiter Kühlzweig bzw. Teilstrom des Kühlmittels durchläuft zusätzlich im zweiten Bereich B angeordneten Tauscherrohre in Gegenrichtung ausgehend vom zweiten Sammler 2 zum ersten Sammler 1, wo der zweite Kühlzweig den Sammlerbereich B durch den zweiten Ablauf 10 verlässt. Dieser Kühlzweig, der den Kühlmittelkühler insgesamt U-förmig durchströmt, dient als Vorlauf für einen weiteren Wärmetauscher des Kraftfahrzeugs, zum Beispiel einen indirekt bzw. flüssigkeitsgekühlten Abgaskühler, Ladeluftkühler oder Ölkühler.

Entsprechend der längeren Kühlstrecke ist der zweite Kühlzweig als Niedertemperaturzweig ausgelegt. Bei im Normalbetrieb üblichen Eintrittstemperaturen von 120° C liegen die Austrittstemperaturen des Kühlmittels am ersten Ablauf 9 bei typisch etwa 80 °C und am zweiten Ablauf 10 der Niedertemperatur-Kühlstrecke bei typisch 60 °C.

Die Volumenströme je Tauscherrohr der einzelnen Bereiche A, B, C sind durch unterschiedlich dicke Richtungspfeile angedeutet. Hierdurch wird deutlich, dass die Strömung im ersten Bereich A und im dritten Bereich C bezüglich der Tauscherrohre gleichgerichtet ist. Im vorliegenden Ausführungsbeispiel führt die Strömung jeweils von den Bereichen A, C in die Tauscherrohre hinein, wobei in abgewandelter Ausführung auch eine jeweils umgekehrte Strömungsrichtung vorliegen kann.

Die Ausdehnung des dritten Bereichs C in Längsrichtung des Sammlers 1 ist erheblich kleiner als die des ersten Bereichs A. Das Verhältnis der Anzahl der am ersten Bereich A angeordneten Tauscherrohre zu dem der am dritten Bereich C angeordneten Tauscherrohre beträgt etwa 8.

Die Erfindung funktioniert nun wie folgt:
Durch das Drosselglied 6 ist der Volumenstrom in den Tauscherrohren des Bereichs C deutlich reduziert, so dass auch die Tauschrohre des Bereichs C im Betrieb eine niedrigere Temperatur annehmen als die des Bereichs A. Die ist insbesondere bei einem Kaltstart des Fahrzeugs vorteilhaft. Dabei ist der Ablauf 10 des Niedertemperaturzweigs regelmäßig noch zu einem Zeitpunkt geschlossen, zu dem bereits heißes Kühlmittel vom der Verbrennungsmotor in den Zulauf 8 und aus dem ersten Ablauf 9 strömt. Bei modernen Kühlmittelsteuerungen erfolgt der Zustrom oft über ein getaktet geschaltetes Ventil, so dass kurzzeitig besonders große Temperaturdifferenzen zwischen den Rohren des ersten Bereichs A und den des noch nicht durchströmten zweiten Bereichs B auftreten. Hierdurch würden aufgrund der unterschiedlichen Rohrdehnungen im Grenzbereich (durchgezogene Linie in Fig. 2) erhebliche Materialspannungen bzw. Biegemomente auf die Sammler einwirken. Insbesondere sind hiervon die gelöteten Anschlüsse der Rohre an den Bodenbereichen der Sammler betroffen. Mittels des Drosselglieds 6 wird der Temperaturgradient über die Rohre des dritten Bereichs C abgestuft verteilt, so dass die verschiedenen Rohrdehnungen über einen größeren Sammlerbereich verteilt werden und das maximale Biegemoment bzw. die maximale Materialspannung verringert ist.

Es versteht sich, dass dieses Prinzip auch auf andere Bauformen von Wärmetauschern ausdehnbar ist. Insbesondere könnten in abgewandelter Bauform, zum Beispiel einer Trennwand im zweiten Sammler, zwei vollstandig von einander getrennte Fluidkreise mit gegebenenfalls verschiedenen Fluiden vorgesehen sein.

## Patentansprüche

1. Wärmetauscher für ein Kraftfahrzeug, umfassend
∘ einen ersten Sammler (1) mit zumindest einem Zulauf (8) für einen ersten und einen zweiten Kühlzweig eines Fluids,
∘ einen zweiten Sammler (2) mit einem ersten Ablauf (9) für den ersten Kühlzweig des Fluids, und
∘ eine Mehrzahl von an dem Sammler (1) angeordneten Tauscherrohren (3),
wobei der erste Sammler (1) fluiddicht in einen ersten Bereich (A) und einen zweiten Bereich (B) unterteilt ist, wobei die Tauscherrohre (3) den ersten und den zweiten Bereich (A, B) fluidisch mit dem zweiten Sammler (2) verbinden, wobei der Zulauf (8) im ersten Bereich (A) angeordnet ist, wobei der Wärmetauscher einen zweiten Ablauf (10) für den zweiten Kühlzweig des Fluids umfasst, der als Niedertemperaturzweig ausgelegt ist, wobei der zweite Ablauf (10) an dem zweiten Bereich (B) angeordnet ist,
**dadurch gekennzeichnet,**
**dass** im ersten Sammler (1) ein Drosselglied (6) vorgesehen ist, mittels dessen ein zwischen erstem und zweitem Bereich (A, B) angeordneter dritter Bereich (C) in dem ersten Sammler (1) ausgebildet ist, wodurch eine Fluidströmung zwischen dem ersten Bereich (A) und dem dritten Bereich (C) definiert gedrosselt ist, wobei Tauscherrohre (3) den dritten Bereich (C) fluidisch mit dem zweiten Sammler (2) verbinden, wobei das Fluid in den mit dem ersten Bereich (A) und den mit dem dritten Bereich (C) verbundenen Tauscherrohren (3) in derselben Richtung strömt.

2. Wärmetauscher nach Anspruch 1, **dadurch gekennzeichnet, dass** der erste Fluidstrom zu einem Verbrennungsmotor des Kraftfahrzeugs führt.

3. Wärmetauscher nach einem der Ansprüche 1 oder 2, **dadurch gekennzeichnet, dass** der zweite Fluidstrom (B) zu einem weiteren Wärmetauscher des Kraftfahrzeugs führt, insbesondere aus der Gruppe Abgaskühler, Ladeluftkühler oder Ölkühler.

4. Wärmetauscher nach einem der vorhergehenden Ansprüche, **dadurch gekennzeichnet, dass** durch das Drosselglied (6) eine durchströmbare Querschnittsfläche des Sammlers reduziert ist, insbesondere um einen Faktor zwischen etwa 5 und etwa 200.

5. Wärmetauscher nach einem der vorhergehenden Ansprüche, **dadurch gekennzeichnet, dass** ein Verhältnis einer Anzahl von Tauscherrohren des ersten Bereichs (A) zu einer Anzahl von Tauscherrohren des dritten Bereichs (C) zwischen etwa 4 und etwa 20, insbesondere zwischen etwa 5 und etwa 12 beträgt.

6. Wärmetauscher nach einem der vorhergehenden Ansprüche, **dadurch gekennzeichnet, dass** das Drosselglied (6) als in den Sammler (1) eingesetzte Trennwand mit zumindest einer Durchbrechung (7) ausgebildet ist.

7. Wärmetauscher nach einem der vorhergehenden Ansprüche, **dadurch gekennzeichnet, dass** der Wärmetauscher als Ganzaluminium-Wärmetauscher ausgebildet ist.

## Claims

1. Heat exchanger for a motor vehicle, comprising
o a primary collector (1) with at least one inlet (8) for a primary and a secondary cooling circuit of a fluid,
o a secondary collector (2) with a primary drain (9) for the primary cooling circuit of the fluid, and
o multiple exchanger pipes (3) arranged at the collector (1),
with the primary collector (1) being divided into a primary area (A) and a secondary area (B) that are fluid tight, with the exchanger pipes (3) connecting the primary and the secondary areas (A, B) fluidically to the secondary collector (2), with the inlet (8) being located in the primary area (A), with the heat exchanger disposing of a secondary drain (10) for the secondary cooling circuit of the fluid that is designed as a low-temperature circuit, with the secondary drain (10) being located at the secondary area (B),
**characterised in that**
the primary collector (1) is equipped with a throttle element (6) that is used to form a tertiary area (C) in the primary collector (1) located between the primary and the secondary areas (A, B), whereby a fluid flow between the primary area (A) and the tertiary area (C) is being throttled in a defined manner, with the exchanger pipes (3) fluidically connecting the tertiary area (C) with the secondary collector (2), with the fluid flowing in the same direction in the exchanger pipes (3) connected to the primary area (A) and the tertiary area (C).

2. Heat exchanger as claimed in claim 1, **characterised in that** the primary fluid flow leads to an internal-combustion engine of a motor vehicle.

3. Heat exchanger as claimed in one of the claims 1 or 2, **characterised in that** the secondary fluid flow (B) leads to another heat exchanger of the motor vehicle, particularly from the group consisting of exhaust gas cooler, intercooler, or oil cooler.

4. Heat exchanger as claimed in one of the preceding claims, **characterised in that** the throttle element (6) reduces a cross-section of the collector the fluid can flow through, particularly by a factor between about 5 and about 200.

5. Heat exchanger as claimed in one of the preceding claims, **characterised in that** a ratio of a number of exchanger pipes of the primary area (A) to a number of exchanger pipes of the tertiary area (C) is between about 4 and about 20, particularly between about 5 and about 12.

6. Heat exchanger as claimed in one of the preceding claims, **characterised in that** the throttle element (6) is designed as a partitioning wall inserted into the collector (1) with at least one aperture (7).

7. Heat exchanger as claimed in one of the preceding claims, **characterised in that** the heat exchanger is designed as a full-aluminium heat exchanger.

## Revendications

1. Echangeur de chaleur pour un véhicule automobile, comprenant
∘ un premier collecteur (1) ayant au moins une entrée (8) pour un premier et un second circuit de refroidissement d'un fluide,
∘ un second collecteur (2) ayant une première sortie (9) pour le premier circuit de refroidissement du fluide, et
∘ une pluralité de tubes d'échangeur (3) disposés sur le collecteur (1),
où le premier collecteur (1) est subdivisé, en étant étanche au fluide, en une première zone (A) et en une deuxième zone (B), où les tubes d'échangeur (3) relient fluidiquement la première et la deuxième zone (A, B), au second collecteur (2), où l'entrée (8) est disposée dans la première zone (A), où l'échangeur de chaleur comprend une seconde sortie (10) pour le second circuit de refroidissement du fluide, second circuit qui est conçu comme un circuit basse température, où la seconde sortie (10) est disposée sur la deuxième zone (B),
caractérisé en qu'il est prévu, dans le premier collecteur (1), un élément d'étranglement (6) au moyen duquel une troisième zone (C), disposée entre la première et la deuxième zone (A, B), est configurée dans le premier collecteur (1), grâce à quoi un écoulement de fluide est étranglé de façon définie entre la première zone (A) et la troisième zone (C), où des tubes d'échangeur (3) relient fluidiquement la troisième zone (C), au second collecteur (2), où le fluide s'écoule, dans la même direction, dans les tubes d'échangeur (3) reliés à la première zone (A) et dans ceux reliés à la troisième zone (C).

2. Echangeur de chaleur selon la revendication 1, **caractérisé en ce que** le premier flux de fluide circule jusqu'à un moteur à combustion interne du véhicule automobile.

3. Echangeur de chaleur selon l'une des revendications 1 ou 2, **caractérisé en ce que** le second flux de fluide (B) circule jusqu'à un autre échangeur de chaleur du véhicule automobile, en particulier à partir du groupe se composant du refroidisseur de gaz d'échappement, du refroidisseur d'air de suralimentation ou du refroidisseur d'huile.

4. Echangeur de chaleur selon l'une quelconque des revendications précédentes, **caractérisé en ce qu'**une surface de section du collecteur, qui peut être traversée, est réduite par l'élément d'étranglement (6), en particulier d'un facteur compris entre 5 environ et 200 environ.

5. Echangeur de chaleur selon l'une quelconque des revendications précédentes, **caractérisé en ce qu'**un rapport d'un nombre de tubes d'échangeur de la première zone (A), relativement à un nombre de tubes d'échangeur de la troisième zone (C), est compris entre 4 environ et 20 environ, en particulier entre 5 environ et 12 environ.

6. Echangeur de chaleur selon l'une quelconque des revendications précédentes, **caractérisé en ce que** l'élément d'étranglement (6) est conçu comme une paroi de séparation introduite dans le collecteur (1) et comportant au moins une ouverture (7).

7. Echangeur de chaleur selon l'une quelconque des revendications précédentes, **caractérisé en ce que** l'échangeur de chaleur est conçu comme un échangeur de chaleur tout en aluminium.
